# FASCICULE DE BREVET EUROPEEN

(11) **EP 0 124 394 B1**
(45) Date de publication et mention de la délivrance du brevet: **27.08.1986**
(21) Numéro de dépôt: 84400610.6
(22) Date de dépôt: 27.03.1984
(51) Int. Cl.: E05F 11/02, F41H 5/22

(54) **Dispositif de manoeuvre d'un élément de carrosserie pivotant**
Betätigungsvorrichtung eines drehenden Karosserieteils
Actuating device of a pivoting coachwork element

(30) Priorité: 06.04.1983 FR 8305582
(43) Date de publication de la demande: 07.11.1984
(73) Titulaire: SOCIETE D'ETUDE ET DE DEVELOPPEMENT DE MATERIELS SPECIAUX S.E.D.E.M.S., F-92405 Courbevoie (FR)
(72) Inventeur: Le Borgne, Xavier, F-95350 Saint Brice sous Foret (FR); Limonne, Marc, F-93360 Neuilly Plaisance (FR)
(74) Mandataire: Ernst-Schonberg, Michel

## Description

L'invention concerne un dispositif de manoeuvre d'un élément de carrosserie pivotant, destiné par exemple à obturer une ouverture d'accès à un poste de pilotage ou d'observation et déplaçable angulairement autour d'un pivot fixé à la carrosserie au moyen d'un levier de manoeuvre et de verrouillage muni d'un élément de préhension et d'un élément de commande (DE-B-2 150 476).

L'invention à pour objet un agencement du pivot et du levier de manoeuvre qui facilite les mouvements d'ouverture, de fermeture et de verrouillage de l'élément de carrosserie, et s'oppose à l'ouverture acci- dentale de celui-ci.

Selon l'invention un axe d'articulation et de liaison est prévu entre l'élément de préhension et l'élément de commande, dont l'élément de commande, qui est lié au pivot par un mécanisme d'enclenchement, porte une came à profil excentré par rapport à un axe de commande orthogonal au pivot qui est porté par ce pivot, alors que le profil de la came est en appui sur un dispositif d'ajustement de ce même pivot.

Les moyens de commande par came et excentrique portés par le levier de manoeuvre sont de la sorte destinés à déplacer l'élément de carrosserie le long de son pivot et d'assurer le verrouillage de ce même élément avec la carrosserie, par exemple lors de l'obturation de l'ouverture d'accès au poste de pilotage ou d'observation.

Selon le mode de réalisation préféré de l'invention, le mécanisme d'enclenchement utilise un organe de manoeuvre monté à déplacement sur le levier, un pène solidaire de ce même organe et une gâche fixée au pivot, de sorte que la position d'engagement du pène dans la gâche soit consécutive à la manoeuvre simultanée des éléments du levier autour d'un axe de commande orthogonal au pivot de l'élément de carrosserie.

Le dispositif ainsi réalisé autorise la manoeuvre de pivotement de l'élément de carrosserie dans le sens désiré ainsi que son blocage et verrouillage de sécurité.

Une autre caractéristique du dispositif consiste en un moyen simple d'ajustage de l'élément de carrosserie par l'application d'une bride de réglage surmontée par un manchon entourant le pivot et engagé dans une cheminée fixée au support de l'élément de carrosserie avec interposition d'un joint d'étanchéité et de rattrapage de jeux.

D'autres caractéristiques et avantages du dispositif ressortiront de la description d'un mode de réalisation de celui-ci en référence au dessin annexé dans lequel;
la figure 1 est une vue partielle du véhicule équipé d'un élément de carrosserie pivotant;
la figure 2 est une coupe du dispositif en position déverrouillée;
la figure 3 est une vue en coupe du dispositif en position verouillée;
la figure 4 est une coupe partielle du dispositif en position verrouillée et de sécurité.

La figure 1 représente une vue partielle d'un véhicule représenté par sa carrosserie 10 munie d'une ouverture 12 d'accès à une cellule p contenant par exemple un poste de pilotage ou d'observation. La carrosserie 10 porte un élément mobile 11 tel qu'un couvercle ou une visière vitrée monté à déplacement angulaire autour d'un pivot 13 fixé à la carrosserie. A cet effet, l'élément 11 est solidaire du pivot 13 qui traverse la paroi de la carrosserie 10 et porte à son extrémité inférieure, située dans la cellule 12, un levier de manoeuvre et de verrouillage 14.

Ainsi que cela est montré à la figure 2, le levier 14 est monté à articulation autour d'un axe de commande 1 5 orthogonal au pivot 13 et comporte un élément de préhension 16 et un élément de commande 17. Les éléments 16, 17 sont liés l'un à l'autre par un axe d'articulation 18 au travers d'une première chape 19. Un mécanisme d'enclenchement 20, monté entre l'élément de commande 17 et le pivot 13, est constitué par une bague de manoeuvre 21 montée à déplacement coulissant sur la première chape 19 et sur l'élément de commande 17. La bague 21 coopère avec une goupille 22 à laquelle est accroché un pène coulissant réalisé sous la forme d'un doigt de verrouillage 23. Un ressort 24 est monté à l'état comprimé entre la goupille 22 et l'épaulement 25 formé à la base d'une deuxième chape dont les oreilles sont conformées en une came 26 à profil 27 excentré par rapport à l'axe de commande 15. Le ressort 24, la goupille 22 et le doigt 23 sont protégés par un soufflet 28 dont les extrémités sont pincées respectivement sur la deuxième chape et sur la bague 21. Le doigt 23 est respectivement engagé à coulissement dans un perçage axial de la queue 29 de la deuxième chape et peut être enclenché par suite de la manoeuvre de coulissement communiqué à la bague 21 dans une gache 30 fixée au pivot 13, constituée par un trou qui est percé dans l'axe du pivot 13 et qui débouche dans le logement de l'axe de commande 15 5 de ce même pivot ainsi que cela est représenté à la figure 4.

A la figure 2 et 3, on voit distinctement l'élément de carrosserie 11 fixé à l'aide d'une goupille 31 sur le pivot 13. La base de l'élément 11 porte une chambre centrée sur le pivot 13 dans laquelle est logé un empilage de ressorts Belleville 32 qui repose au moyen d'une rondelle 33 sur un manchon 34. Ce dernier porte une bride de réglage 35 et l'ensemble ainsi constitué est rapporté sur le support de l'élément 11. Le support de l'élément 11 peut être par exemple constitué d'une paroi de la carrosserie 10 qui porte à cet effet une cheminée 36 fixée par soudure sur la carrosserie 10 au moyen d'une console 37. La console 37 porte trois écrous soudés 38 dont deux seulement sont visibles sur les figures 2, 3 et qui sont répartis aux sommets d'un triangle inscrit dans la bride de réglage 35. La bride 35 est rapportée conjointement avec le manchon 34 au moyen de vis de fixation 39 sur l'élément de carrosserie. Selon une caractéristique du dispositif, on prévoit des vis de réglage 40 disposées concentriquement aux vis de fixation 39 dont les bouts prennent respectivement appui sur les trois écrous soudés 38 et dont la manoeuvre de têtes permet l'ajustement correct de la bride 35 par rapport à la carrosserie et par voie de conséquence l'ajustement simultané du manchon 34, du pivot 13 et de l'élément 11 par rapport à la cheminée 36 et de l'ouverture 12. Un joint d'étan- chéitédéformable 41 disposé entre le manchon 34 et la cheminée 36 assure le rattrapage des jeux de montage et de réglage. Le mode de fonctionnement du dispositif apparaîtra à l'examen des figures 2 à 4.

A lafigure 2, qui représente le dispositif en l'état de repos, les ressorts Belleville 32 exercent un effort de réaction sur l'élément de carrosserie 11. Cet effort de réaction a pour effet d'assurer l'équilibrage et le maintient de l'élément 11 à une distance «d» du sommet de la cheminée 36 suffisante pour permettre la libre rotation de cet élément sous l'action du levier 14 lorsque ce dernier est manoeuvré dans un plan orizon- tal autour de l'axe du pivot 13, dans le but de découvrir ou d'obturer l'ouverture 12.

A la figure 3, on a manceuvré le levier 14 à partir de la position qu'il occupait à la figure 2 dans un plan vertical autour de l'axe de commande 15. Le profil de came 27 prend appui sur le manchon fixe 34 et exerce un effort de traction sur le pivot 13 qui entraine dans sa course la goupille 31 et l'élément 11. L'ensemble des ressorts Belleville est comprimé entre l'élément 11 et la rondelle 33 en appui sur le manchon 34, et l'élément de carrosserie 11 est plaqué contre l'ouverture 12.

A la figure 4, on a manoeuvré l'élément de préhension 16 à partir de la position représentée à la figure 3 après avoir relevé la bague 21 dans le but de découvrir la chape 19. La manoeuvre de la bague 21 à pour effet d'enclancher le doigt 23 dans la gache 30 et de réaliser la sécurité de verrouillage du levier 14 dans la position représentée à la figure 3 dans laquelle l'élément 11 occupe une position d'obturation. On voit par conséquent que le dispositif d'enclenchement 20 réalise essentiellement une fonction de sécurité contre les risques d'une manoeuvre non désirée de l'élément de carrosserie 11.

## Revendications

1. Dispositif de manoeuvre d'un élément de carrosserie (11) pivotant destiné notamment à obturer une ouverture (12) d'accès à un poste de pilotage ou d'observation et déplaçable angulairement autour d'un pivot (13) fixé à la carrosserie (10) au moyen d'un levier de manoeuvre et de vérrouillage (14) muni d'un élément de préhension (16) et d'un élément (17) de commande; caractérisé par le fait qu'un axe (18) d'articulation et de liaison est prévu entre lesdits éléments (16, 17) dont l'élément de commande (17), qui est lié au pivot (13) par un mécanisme d'enclenchement (20), porte une came (26) à profil (27) excentré par rapport à un axe de commande (15) orthogonal au pivot (13) et qui est porté par ce pivot (13) alors que le profil (27) de la came (26) est en appui sur un dispositif (35, 40) de ce même pivot (13).

2. Dispositif de manoeuvre selon la revendication 1, caractérisé par le fait que le mécanisme d'enclenchement (20) utilise un organe de manoeuvre (21) monté à déplacement sur l'élément de commande (17) du levier (14), un pène (23) coopérant avec l'organe de manoeuvre et une gache (30) fixée au pivot (13) de l'élément de carrosserie.

3. Dispositif de manoeuvre selon la revendication 2, caractérisé par le fait qu'une bague de manoeuvre (21) est montée à coulissement sur l'élément de commande (17) du levier à l'encontre de la tension d'un ressort (24) et porte un pène (23) coulissant dans l'élément de commande du levier (14) engageable dans la gache (30) fixée au pivot.

4. Dispositif de manoeuvre selon la revendication 2 ou 3, caractérisé par le fait que la position d'enclan- chement du pène (23) dans la gache (30) est consécutive à la manoeuvre simultanée des éléments (16, 17) du levier de manoeuvre autour de l'axe de commande (15) orthogonal au pivot (13).

5. Dispositif de manoeuvre selon la revendication 1, caractérisé par le fait que le profil de came (27) est en appui sur un manchon (34) porteur d'une bride de réglage (35) rapportée sur le support (10) de l'élément de carrosserie (11), qui est engagé dans une cheminée (36) fixée à ce support (10) avec interposition d'un joint d'étanchéité (40) et de rattrapage de jeux de réglage.

## Patentansprüche

1. Betätigungsvorrichtung eines drehbaren Karrosserieteils ( 1 1 das insbesondere zum Verschliessen einer Zugangsöffnung (12) zu einem Fahr- oder Beobachtungsstand dient und das um einen an der Karrosserie (10) befestigten Zapfen (13) verschwenkbar ist mittels eines Betätigungs- und Verriegelungshebels (14), der ein Griffteil (16) und ein Steuerteil (17) aufweist, dadurch gekennzeichnet, dass eine Gelenk- und Verbindungsachse (18) zwischen den Teilen (16, 17) vorgesehen ist, wobei das Steuerteil (17), das mit dem Zapfen (13) über eine Klinkenanordnung (20) verbunden ist, einen Nocken (26) trägt mit exzentrischem Profil (27) bezüglich einer zum Zapfen (13) senkrechten Steuerachse (15), die vom Zapfen (13) getragen wird, während sich das Profil (27) des Nockens (26) auf einer Einstellanordnung (35, 40) für den Zapfen (13) abstützt.

2. Betätigungsvorrichtung nach Anspruch 1, dadurch gekennzeichnet, dass die Klinkenanordnung (20) ein Betätigungsteil (21) verwendet, das verschiebbar am Steuerteil (17) des Hebels (14) angeordnet ist, sowie einen Riegel (23), der mit dem Betätigungsteil zusammenwirkt und einen am Zapfen (13) des Karrosserieteils befestigten Schliesshaken (30).

3. Betätigungsvorrichtung nach Anspruch 2, dadurch gekennzeichnet, dass ein Betätigungsring (21) gleitend am Steuerteil (17) des Hebels angeordnet ist, der von der Spannung einer Feder (24) beaufschlagt ist und einen Riegel (23) trägt, der im Steuerteil des Hebels (14) gleitet und in den am Zapfen befestigten Schliesshaken (30) eingreifen kann.

4. Betätigungsvorrichtung nach Ansprüchen 2 oder 3, dadurch gekennzeichnet, dass die Verriegelungsstellung des Riegels (23) im Schliesshaken (30) sich an die gleichzeitige Betätigung derTeile (16, 17) des Betätigungshebels um die zum Zapfen (13) senkrechte Steuerachse (15) anschliesst.

5. Betätigungsvorrichtung nach Anspruch 1, dadurch gekennzeichnet, dass sich das Nockenprofil (27) auf einer Muffe (34) abstützt, die einen Regelflansch (35) trägt, welcher auf der Halterung (10) des Karrosserieteils (11) aufgesetzt ist und die in einer Hülse (36) eingesetzt ist, die an der Halterung (10) unter Zwischenschaltung einer das Einstellspiel beseitigenden Dichtung (40) befestigt ist.

## Claims

1. An apparatus for operating a pivotal bodywork element (11) which is intended in particular to close off an opening (12) for access to an observation or control station and which is displaceable angularly about a pivot (13) fixed to the bodywork (10) by means of an operating and locking lever (4) provided with a gripping element (16) and a control element (17), characterised in that a pivot and connecting spindle (18) is provided between said elements (16, 17) of which the control element (17) which is connected to the pivot (13) by an engagement mechanism (20) carries a cam (26) with a profile (27) which is eccentric with respect to a control spindle (15) orthogonal to the pivot (13) and which is carried by said pivot (13) while the profile (27) of the cam (26) bears against a device (35, 40) for adjustment of said same pivot (13).

2. An operating apparatus according to claim 1, characterised in that the engagement mechanism (20) uses an operating member (21) mounted displaceably on the control element (17) of the lever (14), a bolt (23) co-operating with the operating member and a keeper member (30) fixed to the pivot (13) of the bodywork element.

3. An operating apparatus according to claim 2, characterised in that an operating ring (21) is mounted slidably on the control element (17) of the lever against the tension of a spring (24) and carries a bolt (23) sliding in the control element of the lever (14), engageable in the keeper member (30) which is fixed to the pivot.

4. An operating apparatus according to claim 2 or claim 3, characterised in that the position of engagement of the bolt (23) in the keeper member (30) is consequent upon simultaneous operation of the elements (16, 17) of the operating lever about the control spindle (15) which is orthogonal to the pivot (13).

5. An operating apparatus according to claim 1, characterised in that the cam profile (27) bears against a sleeve (34) carrying a regulating flange (35) fitted onto the support (10) of the bodywork element (11), which is engaged in a shaft member (36) fixed to said support (10) with the interposition of a sealing and regulating playtake-up joint (40).
